# FASCICULE DE BREVET EUROPEEN

(11) **EP 1 000 200 B1**
(45) Date de publication et mention de la délivrance du brevet: **21.05.2003**
(21) Numéro de dépôt: 98933733.2
(22) Date de dépôt: 26.06.1998
(51) Int. Cl.: E01H 1/12

(54) **DISPOSITIF DE RAMASSAGE DE DECHETS TELS DES DEJECTIONS D'ANIMAUX**
VORRICHTUNG ZUR AUFNAHME VON UNRAT WIE HUNDEEXKREMENTEN
DEVICE FOR COLLECTING WASTE SUCH AS ANIMAL DEJECTION

(30) Priorité: 27.06.1997 FR 9708365
(43) Date de publication de la demande: 17.05.2000
(73) Titulaire: Kotlinski, Michel, F-59000 Lille (FR)
(72) Inventeur: Kotlinski, Michel, F-59000 Lille (FR)
(74) Mandataire: Ecrepont, Robert Pierre
(86) Numéro de dépôt international: FR9801362
(87) Numéro de publication internationale: WO99000551

(56) Documents cités:
- EP-A- 0 176 814
- DE-A- 3 404 037
- US-A- 4 830 419

## Description

L'invention se rapporte à un dispositif de ramassage d'objets sur le sol tels des déchets ou des déjections d'animaux.

L'augmentation, dans les villes, du nombre d'animaux familiers tels les chiens se traduit par une augmentation de la pollution de nos trottoirs.

Pour lutter contre ce phénomène, les autorités ont du parfois prendre, d'une part, des mesures coercitives et, d'autre part, des dispositions pour le nettoyage et c'est ainsi que certaines villes se sont équipées de véhicules spécialisés.

D'autres villes mettent à disposition des détenteurs d'animaux, des dispositifs individuels de ramassage.

Sont connus ainsi des dispositifs se présentant sous la forme d'un sachet souple ou au moins localement souple.

Lorsque l'utilisateur se saisit du déchet, l'impression est désagréable et cela agit comme un frein à l'utilisation de ces dispositifs.

On connaît donc des dispositifs à parois rigides comprenant :
- un ensemble de parois rigides formant une boite présentant une ouverture pour l'introduction du déchet,
- une pièce de fermeture au moins partielle de l'ouverture précitée et
- un moyen de préhension du dispositif.

Ainsi, par exemple, il peut s'agir d'une boite avec un fond coulissant (FR-A-2647825, FR-A-2652101) qui, dans un premier temps, est manipulé pour découvrir l'ouverture.

La boite est ensuite posée sur le déchet et le fond est ramené en sa position initiale pour fermer la boite contenant désormais le déchet.

Lors de la manoeuvre du fond de la boite, l'opérateur risque notamment de s'abîmer les mains.

Au lieu du fond, il peut s'agir d'une paroi frontale (DE-A-3.404.037).

Cette boîte n'est malheureusement pas dépliable et donc d'un encombrement important.

Est également connu un dispositif (WO-A-8905886) comprenant deux demi-boites articulées l'une sur l'autre, soit autour d'un pli commun de manière à former une sorte de pince, soit sur une glissière (US-4.830.419).

Avec ce dispositif, il est difficile de maintenir la pince fermée après utilisation.

Un des résultats que vise l'invention est un dispositif de ramassage du type précité comprenant :
- un ensemble de parois rigides formant une boite présentant une ouverture pour l'introduction du déchet,
- une pièce de fermeture au moins partielle de l'ouverture précité et
- un moyen de préhension du dispositif avec
- l'ouverture qui s'étend dans un plan sensiblement vertical à l'avant de la boite,
- la pièce de fermeture qui est portée par l'une des extrémités d'au moins un élément longiligne guidé en translation sur la boite selon une direction sensiblement perpendiculaire au plan de l'ouverture de la boite et l'autre extrémité de l'élément longiligne présentant, quant à elle, au moins indirectement, un moyen de manoeuvre permettant de déplacer la pièce de fermeture vers l'ouverture,
ce dispositif étant caractérisé en ce que :
- d'une part, il comprend deux éléments longilignes qui, avec la pièce de fermeture et au moins indirectement le moyen de manoeuvre, forme un cadre et ces deux éléments longilignes, se présentant sous la forme de bandes, coulissantes dans des glissières aménagées dans les deux parois latérales de la boite qui sont orthogonales à l'ouverture et,
- d'autre part, les éléments longilignes comprennent des moyens permettant localement de les replier pour en diminuer la longueur et donc, par conséquent, l'encombrement du dispositif.

L'invention sera bien comprise à l'aide de la description ci-après faite à titre d'exemple non limitatif, en regard du dessin annexé qui représente schématiquement :
- figure 1 : vue de dessus d'un dispositif,
- figure 2 : vue latérale du dispositif,
- figure 3 : un accessoire.

En se reportant au dessin, on voit que le dispositif 1 pour ramasser des déchets tels des déjections d'animaux comprend :
- un ensemble de parois rigides formant une boite 2 présentant une ouverture 3 pour l'introduction du déchet,
- une pièce 4 de fermeture au moins partielle de l'ouverture précitée et
- un moyen 5 de préhension du dispositif,

Selon une caractéristique de l'invention :
- l'ouverture 3 s'étend dans un plan sensiblement vertical à l'avant de la boite 2,
- la pièce 4 de fermeture est portée par l'une 7 des extrémités 7,8 d'au moins un élément 9 longiligne guidé en translation sur la boite selon une direction sensiblement perpendiculaire au plan de l'ouverture de la boite et l'autre extrémité 8 de l'élément longiligne présente, quant à elle, au moins indirectement, un moyen 10 de manoeuvre permettant de déplacer la pièce 4 de fermeture vers l'ouverture 3 et
- l'élément 9 longiligne comprend des moyens 11 permettant localement de le replier pour en diminuer la longueur et donc, par conséquent, l'encombrement du dispositif.

Le dispositif comprend deux éléments 9 longilignes qui, avec la pièce 4 de fermeture et au moins indirectement le moyen de manoeuvre, forme un cadre et ces deux éléments 9 longilignes, se présentant sous la forme de bandes, coulissent dans des glissières 12 aménagées dans les deux parois latérales de la boite qui sont orthogonales à l'ouverture.

Le moyen 10 de manoeuvre, d'une part, s'étend sensiblement dans le plan du fond horizontal de la boite vers l'arrière et, d'autre part, présente au moins une ligne 13 de pliage pour le rabattre au moins partiellement au dessus de la boite.

L'étendue de ce moyen de manoeuvre est suffisante pour y poser le bout du pied et immobiliser le cadre le temps nécessaire pour manoeuvrer la boite et la pousser vers la pièce de fermeture éventuellement avec un accessoire 100 tel un manche notamment télescopique.

La paroi 14 supérieure de la boite présente une ligne 15-de pliage parallèle à la face avant de la boite délimitant une portion 16 de paroi arrière qui, lors du montage de la boite, est immobilisée par rapport aux autres parois et une portion 17 de paroi vers l'avant formant un volet 17 mobile entre une première position où ce volet est dans un plan parallèle au fond de la boite et une deuxième position dans laquelle le bord libre de ce volet est relevé pour agrandir l'ouverture 3 du dispositif et ainsi faciliter l'introduction du déchet.

Pour relever ce volet et le maintenir en sa position relevée, le dispositif comprend :
- d'une part, un tirant 18 dont l'une des extrémités est fixée sur l'extrémité libre du volet et l'autre extrémité sur l'arrière de la boite, et,
- d'autre part, prenant appui sur le dessus de la boite et sur le tirant, un doigt 19 rigide basculant pour écarter le tirant du dessus de la boite.

Le tirant est une bande de matière, par exemple, en carton, comme le reste de la boite, présentant une découpe 20 au travers de laquelle fait saillie une partie 21 du doigt rigide, cette partie constituant le moyen 5 de préhension du dispositif.

Le dessus de la boite présente une encoche 22 dans laquelle se positionne le bas du doigt rigide lorsque le volet est suffisamment relevé, de sorte que le doigt se trouvant immobilisé, le volet l'est également.

La partie du doigt faisant saillie peut être saisie par une pince 101 portée par l'extrémité d'un manche 100 télescopique logeant un moyen 102 de manoeuvre permettant de commander au moins l'ouverture de la pince, sa fermeture étant obtenue par un ressort de rappel.

Les mors de la pince peuvent comporter des pointes 104 s'engageant dans une découpe 105 de la partie en saillie du doigt.

Pour sa mise en oeuvre, l'utilisateur se saisit de la pièce de fermeture et l'éloigne de l'ouverture, ce qui provoque le déploiement des éléments longilignes.

Par basculement du doigt rigide, il relève le volet.

Il peut ensuite regrouper les déchets à l'aide de la pièce. de fermeture qui sert de raclette.

Cette pièce de fermeture pourra, d'une part, avoir un bord inférieur dentelé et, d'autre part, sa partie supérieure prolongée au-dessus du plan contenant la face supérieure de la boîte.

Il positionne alors le dispositif de telle sorte que le déchet soit localisé entre l'ouverture, les deux éléments longilignes et la pièce de fermeture et, par déplacement relatif de la boite et de la pièce de fermeture, le déchet est introduit dans la boite qui peut alors être jetée dans une poubelle.

Avantageusement, c'est la boite que l'on pousse vers la pièce de fermeture et cela en posant le pied sur le moyen 10 de manoeuvre.

L'avantage de ce mouvement, c'est qu'il évite de salir le sol si le mouvement était inverse.

Les personnes handicapées pourront utiliser ce dispositif pour ramasser un objet tombé au sol en s'aidant de la canne.

Un autre avantage, c'est qu'il convient très bien pour le ramassage des seringues sur le sol.

Le personnel municipal peut se déplacer avec quelques boites dans sa poche sous forme repliée et donc peu encombrante pour pouvoir intervenir rapidement.

## Revendications

1. Dispositif de ramassage d'un objet sur le sol comprenant :
- un ensemble de parois rigides formant une boite (2) présentant une ouverture (3) pour l'introduction de l'objet,
- une pièce (4) de fermeture au moins partielle de l'ouverture précitée et
- un moyen (5) de préhension du dispositif avec,
- l'ouverture (3) qui s'étend dans un plan sensiblement vertical à l'avant de la boite (2),
- la pièce (4) de fermeture qui est portée par l'une (7) des extrémités (7,8) d'au moins un élément (9) longiligne guidé en translation sur la boite selon une direction sensiblement perpendiculaire au plan de l'ouverture de la boite et l'autre extrémité (8) de l'élément longiligne présentant, quant à elle, au moins indirectement, un moyen (10) de manoeuvre permettant de déplacer la pièce (4) de fermeture vers l'ouverture (3),
ce dispositif étant **CARACTERISE en ce que** :
- d'une part, il comprend deux éléments (9) longilignes qui, avec la pièce (4) de fermeture et au moins indirectement le moyen de manoeuvre, forme un cadre et ces deux éléments (9) longilignes, se présentant sous la forme de bandes, coulissantes dans des glissières (12) aménagées dans les deux parois latérales de la boite qui sont orthogonales à l'ouverture et,
- d'autre part, les éléments (9) longilignes comprennent des moyens (11) permettant localement de les replier pour en diminuer la longueur et donc, par conséquent, l'encombrement du dispositif.

2. Dispositif de ramassage de déchets selon la revendication 1 **caractérisé en ce que** le moyen (10) de manoeuvre, d'une part, s'étend sensiblement dans le plan du fond horizontal de la boite vers l'arrière et, d'autre part, présente au moins une ligne (13) de pliage pour le rabattre au moins partiellement.

3. Dispositif de ramassage de déchets selon la revendication 1 **caractérisé en ce que** la paroi (14) supérieure de la boite présente une ligne (15) de pliage parallèle à la face avant de la boite délimitant une portion (16) de paroi arrière qui, lors du montage de la boite, est immobilisée par rapport aux autres parois et une portion (17) de paroi vers l'avant formant un volet (17) mobile entre une première position où ce volet est dans un plan parallèle au fond de la boite et une deuxième position dans laquelle le bord libre de ce volet est relevé pour agrandir l'ouverture (3) du dispositif et faciliter l'introduction du déchet.

4. Dispositif de ramassage de déchets selon la revendication 3 **caractérisé en ce que**, pour relever le volet et le maintenir en sa position relevée, le dispositif comprend :
- d'une part, un tirant (18) dont l'une des extrémités est fixée sur l'extrémité libre du volet et l'autre extrémité sur l'arrière de la boite, et,
- d'autre part, prenant appui sur le dessus de la boite et sur le tirant, un doigt (19) rigide basculant pour écarter le tirant du dessus de la boite.

5. Dispositif de ramassage de déchets selon la revendication 4 **caractérisé en ce que** le tirant est une bande de carton comme le reste de la boite, présentant une découpe (20) au travers de laquelle fait saillie une partie (21) du doigt rigide, cette partie (21) constituant le moyen (5) de préhension du dispositif.

6. Dispositif de ramassage de déchets selon la revendication 5 **caractérisé en ce que** le dessus de la boite présente une encoche (22) dans laquelle se positionne le bas du doigt rigide lorsque le volet est suffisamment relevé, de sorte que le doigt se trouvant immobilisé, le volet l'est également.

7. Dispositif de ramassage de déchets selon la revendication 1 **caractérisé en ce qu'**il comprend un manche télescopique comprenant une pince saisissant le moyen (5) de manoeuvre.

8. Dispositif de ramassage de déchets selon la revendication 7 **caractérisé en ce que** les mors de la pince comportent des pointes s'engageant dans une découpe que présente la partie en saillie du doigt rigide.

## Claims

1. A device for picking up an object on the ground, comprising:
- an assembly of rigid walls forming a box (2) having an opening (3) for the introduction of the object,
- a part (4) for at least partly closing the said opening (3), and
- a means (5) for gripping the device,
- the opening (3) extending in a substantially vertical plane at the front of the box (2),
- the closing part (4) being carried by one (7) of the ends (7, 8) of at least one elongate member (9) translationally guided through the box in a direction substantially perpendicular to the opening plane of the box, and the other end (8) of the elongate member having, at least indirectly, an operating means (10) permitting the displacement of the closing part (4) towards the opening (3), this device being **characterised in that**:
- firstly, it comprises two elongate members (9) which, together with the closing part (4) and, at least indirectly, the operating means, form a frame, and these two elongate members (9), being in the form of strips, slide in runners (12) provided in the two lateral walls of the box which are orthogonal to the opening, and
- secondly, the elongate members (9) comprise means (11) allowing them to be folded locally to reduce the length thereof and therefore, in consequence, the spatial requirement of the device.

2. A device for picking up refuse according to claim 1, **characterised in that** the operating means (10) extends substantially in the plane of the horizontal base of the box towards the rear and has at least one folding line (13) for folding it back at least partially.

3. A device for picking up refuse according to claim 1, **characterised in that** the upper wall (14) of the box has a folding line (15) parallel to the front face of the box and delimiting a rear wall portion (16) which, when the box is assembled, is immobilised in relation to the other walls, and a forward wall portion (17) forming a flap (17) movable between a first position, in which said flap is in a plane parallel to the base of the box, and a second position in which the free edge of the flap is lifted to enlarge the opening (3) of the device and to facilitate the introduction of the refuse.

4. A device for picking up refuse according to claim 3, **characterised in that**, in order to lift the flap and hold it in its raised position, the device comprises:
- firstly, a strap (18), one of the ends of which is fixed to the free end of the flap and the other end to the rear of the box, and
- secondly, supported on the top of the box and on the strap, a rigid finger (19) which tilts in order to move the strap away from the top of the box.

5. A device for picking up refuse according to claim 4, **characterised in that** the strap is a strip made of cardboard, like the rest of the box, and having a cutout (20), through which projects part (21) of the rigid finger, said part (21) forming the gripping means (5) of the device.

6. A device for picking up refuse according to claim 5, **characterised in that** the top of the box has a notch (22) in which the bottom of the rigid finger is located when the flap is sufficiently raised, the finger thereby being immobilised, likewise the flap.

7. A device for picking up refuse according to claim 1, **characterised in that** it comprises a telescopic sleeve comprising a clamp gripping the operating means (5).

8. A device for picking up refuse according to claim 7, **characterised in that** the jaws of the clamp comprise tips engaging in a cutout provided in the projecting part of the rigid finger.

## Patentansprüche

1. Vorrichtung zum Aufnehmen eines Gegenstands vom Boden, welche folgendes aufweist:
- eine Gruppe steifer Wandungen, welche einen Behälter (2) mit einer Öffnung (3) zum Einführen des Gegenstandes bilden,
- ein Verschließteil (4) zum mindestens teilweisen Verschließen der vorgenannten Öffnung, und
- eine Einrichtung (5) zum Ergreifen der Vorrichtung mit
- der Öffnung (3), die sich in einer im Wesentlichen vertikalen Ebene vor dem Behälter (2) erstreckt,
- und dem Verschließteil (4), das von einem (7) der Enden (7, 8) mindestens eines lang gestreckten Elements (9) getragen wird, welches auf dem Behälter in einer Richtung verschieblich geführt ist, die im wesentlichen senkrecht zur Ebene der Öffnung des Behälters verläuft, wobei das andere Ende (8) des lang gestreckten Elements seinerseits zumindest indirekt eine Betätigungseinrichtung (10) aufweist, welche die Verlagerung des Verschließteils (4) zur Öffnung (3) hin ermöglicht,
**dadurch GEKENNZEICHNET, dass**
- sie zum einen zwei lang gestreckte Elemente (9) aufweist, die mit dem Verschließteil (4) und zumindest indirekt mit der Betätigungseinrichtung einen Rahmen bilden, und diese beiden lang gestreckten Elemente (9) in Form von Streifen vorliegen, welche in Gleitbahnen (12) verschieblich sind, die in den beiden Seitenwandungen des Behälters ausgebildet sind, welche rechtwinklig zu der Öffnung angeordnet sind, und
- dass die lang gestreckten Elemente (9) andererseits Mittel aufweisen, welche örtlich begrenzt ein Umschlagen der Elemente in der Weise ermöglichen, dass die Länge verkürzt und somit infolgedessen der Platzbedarf der Vorrichtung verringert wird.

2. Vorrichtung zum Aufnehmen von Unrat nach Anspruch 1, **dadurch gekennzeichnet, dass** sich die Betätigungseinrichtung (10) einerseits im Wesentlichen in der horizontalen Ebene des Bodens des Behälters nach hinten erstreckt und andererseits mindestens eine Falzlinie (13) zum mindestens teilweisen Umschlagen aufweist.

3. Vorrichtung zum Aufnehmen von Unrat nach Anspruch 1, **dadurch gekennzeichnet, dass** die obere Wandung (14) des Behälters eine Falzlinie (15) aufweist, die parallel zur Vorderfläche des Behälters verläuft und dabei einen Abschnitt (16) der rückwärtigen Wandung begrenzt, die während des Zusammenbaus des Behälters bezüglich anderer Wandungen festgestellt ist, sowie einen Abschnitt (17), der eine Lasche (17) bildet, die zwischen einer ersten Position, in welcher sich diese Lasche in einer zum Boden des Behälters parallel verlaufenden Ebene befindet, und einer zweiten Position bewegbar ist, in welcher der freie Rand dieser Lasche angehoben ist, um die Öffnung (3) der Vorrichtung zu vergrößern und das Einführen des Unrats zu vereinfachen.

4. Vorrichtung zum Aufnehmen von Unrat nach Anspruch 3, **dadurch gekennzeichnet, dass** zum Anheben der Lasche und zum Halten derselben in ihrer angehobenen Position die Vorrichtung folgendes aufweist:
- zum einen ein Zugelement (18), dessen eines Ende am freien Ende der Lasche befestigt ist und dessen anderes Ende auf der Rückseite des Behälters fest angebracht ist,
- und dass zum anderen ein starrer Finger (19) vorgesehen ist, der sich auf der Oberseite des Behälters und auf dem Zugelement abstützt und so gekippt werden kann, dass er das Zugelement von der Oberseite des Behälters abspreizt.

5. Vorrichtung zum Aufnehmen von Unrat nach Anspruch 4, **dadurch gekennzeichnet, dass** das Zugelement ein Streifen aus Pappe wie der übrige Teil des Behälters ist, wobei er einen Ausschnitt (20) aufweist, durch welchen ein Abschnitt (21) des starren Fingers vorsteht, wobei dieser Abschnitt (21) die Einrichtung zum Ergreifen der Vorrichtung bildet.

6. Vorrichtung zum Aufnehmen von Unrat nach Anspruch 4, **dadurch gekennzeichnet, dass** die Oberseite des Behälters eine Auskerbung (22) aufweist, in welcher der untere Abschnitt des starren Fingers zu liegen kommt, wenn die Lasche ausreichend weit so angehoben wird, dass dann, wenn der Finger festgestellt ist, die Lasche ebenfalls festgelegt ist.

7. Vorrichtung zum Aufnehmen von Unrat nach Anspruch 4, **dadurch gekennzeichnet, dass** sie eine Teleskophülse aufweist, welche ein Klemmteil aufweist, mit welcher die Betätigungseinrichtung (5) erfasst wird.

8. Vorrichtung zum Aufnehmen von Unrat nach Anspruch 4, **dadurch gekennzeichnet, dass** die Klemmbacken des Klemmteils Spitzen aufweisen, welche in einen Ausschnitt eingreifen, den der vorstehende Abschnitt des starren Fingers aufweist.
